# DEMANDE DE BREVET EUROPEEN

(11) **EP 4 678 849 A1**
(43) Date de publication de la demande: **14.01.2026**
(21) Numéro de dépôt: 25188295.7
(22) Date de dépôt: 08.07.2025
(51) Int. Cl.: E04G 21/24, E06B 5/02, E04G 21/30

(54) **DISPOSITIF DE CLOISONNEMENT D'URGENCE D'UN PASSAGE, TEL QU UN COULOIR OU UNE PORTE, ET PROCÉDÉ DE MISE EN OEUVRE**

(30) Priorité: 11.07.2024 FR 2407602
(71) Demandeur: Le Gall, Stéphanie, 35800 Dinard (FR)
(72) Inventeur: CHANCEREL, Philippe, 61550 GLOS LA FERRIERE (FR)
(74) Mandataire: Rataboul, Xavier

(57) **Abrégé**

L'invention propose un dispositif de cloisonnement d'urgence d'un passage. Il comprend un dormant rigide comprenant une face frontale munie d'une gorge de fixation d'un bord d'un élément d'obturation souple (B1).

Le dispositif comprend un caisson (230) comprenant une première partie fixe (230A) et une deuxième partie (230B) montée pivotante frontalement de telle sorte qu'en position ouverte, elle pivote et libère l'élément d'obturation (B1) qui peut se dérouler par gravité.

## Description

La présente invention se rapporte à un dispositif de cloisonnement d'urgence d'un passage, tel qu'un couloir ou une porte, et à un procédé de mise en œuvre.

Le dispositif de cloisonnement concerné par l'invention est du type comprenant un cadre, généralement constitué d'une pluralité d'éléments longitudinaux, de préférence profilés, sur lesquels est fixé un élément d'obturation souple de type bâche.

Dans la présente invention, on entend par cadre une structure rigide apte à maintenir l'élément d'obturation souple. Il n'est cependant pas essentiel que la structure soit fermée sur elle-même à chaque instant. Par exemple, le cadre peut ainsi comprendre deux montants verticaux, et une traverse supérieure en position inactivée, et être fermé sur lui-même et comprendre en outre une barre de seuil inférieure en position activée.

Le document WO2015140301 décrit un dispositif de cloisonnement utilisé pour obturer une ouverture, telle qu'une porte ou un couloir, par exemple lors de travaux.

Ce dispositif comprend essentiellement quatre profilés télescopiques agencés, en utilisation, à droite, à gauche, en haut et en bas de l'ouverture afin de constituer un cadre fermé de maintien d'une bâche d'obturation.

Les profilés comprennent chacun au moins une gorge agencée de telle sorte que, en position d'utilisation, le cadre ainsi formé présente au moins une première gorge périphérique frontale destinée à permettre la fixation d'une bâche. Avantageusement, les profilés comprennent une deuxième gorge agencée de manière à ce que le cadre formé présente une deuxième gorge périphérique latérale dirigée vers l'intérieur de l'espace délimité par le cadre.

La bâche d'obturation est fixée par pincement sur le cadre par l'intermédiaire d'un joint inséré en force dans la gorge périphérique frontale. Cette bâche comprend avantageusement une ouverture à glissière agencée pour créer une ouverture temporaire permettant le passage des ouvriers.

Les profilés sont reliés rigidement, par serrage, aux quatre coins par des pièces d'angle rigide en L, puis un ressort plat est optionnellement fixé dans la gorge périphérique latérale. Du fait de la fixation rigide entre un profilé vertical (droit ou gauche), une pièce de jonction rigide en L et un profilé horizontal (haut ou bas), chaque ressort exerce une poussée sur chaque montant vertical et horizontal de telle sorte qu'ils prennent appui contre les côtés et le plafond de l'ouverture.

Un tel dispositif est utilisé dans le cadre de travaux, par exemple de rénovation d'un local d'un bâtiment, qui sont connus pour être une source de poussières, parfois très volatiles, qui peuvent envahir et/ou se répandre dans les autres pièces du bâtiment directement connectées au local en travaux.

Les poussières en question peuvent parfois présenter des propriétés polluantes ou toxiques, et sont donc dangereuses, de par leur taille de particules et/ou leur nature physico-chimique.

Par exemple, dans le cas de travaux de désamiantage d'un bâtiment, il y a une génération de poussières ou de résidus fins d'amiante qui ne doivent en aucun cas être libérés dans l'environnement extérieur au local en travaux.

Si le dispositif décrit dans le document WO2015140301 permet d'assurer une parfaite étanchéité entre les pièces en obstruant les portes d'accès, il nécessite une installation qui peut durer plusieurs dizaines de minutes par un professionnel. En outre, cette installation est destinée à durer uniquement le temps des travaux de sorte que le passage est cloisonné pendant tout ce temps avant son démontage complet.

Or, il existe des applications pour laquelle il serait souhaitable de prévoir un dispositif d'obturation fixe, mais démontable (c'est-à-dire qu'il n'est pas scellé ou intégré dans la maçonnerie ou dans la structure de la porte mais qu'il peut être retiré/désinstallé sans abîmer la maçonnerie) d'un passage tel qu'un couloir ou une porte et pouvant être déplié/replié entre deux positions : une position inactivée dans laquelle le système est escamoté et le passage est libre, et une position activée dans laquelle le cadre est fermé et obstrué par une bâche (avantageusement munie d'une ouverture à glissière étanche).

En particulier, les hôpitaux doivent pouvoir cloisonner en urgence certains passages pour permettre d'isoler des services entiers en cas de crise sanitaire, par exemple dans le cadre des plans de prévention de menace nucléaire, radiologique, et biologique (NRB).

Or, adapter l'agencement des hôpitaux à ces plans peut être à la fois très onéreux, très long et nécessiter des travaux obligeant à condamner temporairement l'accès à la zone concernée le temps de leur réalisation.

Par exemple, ces travaux pourraient constituer à ajouter des portes du type portes coupe-feu, mais cela nécessite une modification de la maçonnerie et donc des travaux l'ours et coûteux.

En outre, certains pays ont des normes pouvant même s'opposer à ces aménagements. Par exemple, les couloirs doivent répondre à des normes en termes de dimensions qui les rendent impossibles à modifier structurellement pour y intégrer des portes supplémentaires.

La présente invention vise à proposer une solution fixe, mais démontable, c'est-à-dire sans modifier la maçonnerie, pour être changé ou réparé, capable d'obturer un passage large et haut, pouvant être activée en urgence, c'est-à-dire en quelques minutes et par du personnel non spécialisé et non équipé de matériel spécifique tel qu'une visseuse ou un escabeau.

Un autre objectif de l'invention est de fournir un système d'obturation d'urgence pouvant assurer une continuité d'étanchéité de fixation de la bâche lors de l'activation.

Un autre objectif de l'invention est de fournir un système d'obturation d'urgence dont la bâche est protégée en position inactivée pour ne pas être abîmée ou recevoir de la poussière.

Un autre objectif de l'invention est de fournir un système d'obturation d'urgence qui peut facilement passer de la position inactivée à la position activée et inversement, pour permettre un entraînement du personnel dans le cadre d'exercices de simulation, ou pour permettre une inspection, sans avoir à changer le système.

Enfin, un autre objectif est de fournir un dispositif de cloisonnement d'urgence pouvant être activé sans nécessiter de matériel supplémentaire, comme par exemple une échelle ou un escabeau.

À cette fin, l'invention a pour objet un dispositif de cloisonnement d'urgence d'un passage de type délimité par un sol, un plafond et deux murs, comprenant, par référence à la position d'utilisation, un dormant rigide formé d'éléments longitudinaux verticaux et transversaux, chaque élément longitudinal comprenant une face frontale munie d'au moins une gorge longitudinale de fixation d'un bord d'un élément d'obturation souple, tel qu'une bâche, au moyen d'un joint de fixation en force dudit bord dans la gorge longitudinale, caractérisé en ce que :
- le dormant comprend des montants destinés à être fixés aux murs de manière à ce qu'une extrémité inférieure des montants soit agencée à une distance déterminée du sol, et une traverse supérieure,
- le dispositif comprend, en outre, un caisson s'étendant de mur à mur, en position d'utilisation, et comprenant deux flancs latéraux s'étendant face à face chacun contre un mur opposé, une face frontale transversale s'étendant entre les murs et reliant les flancs latéraux, une cloison dorsale opposée à la face frontale, un couvercle fixé contre le plafond, et une base sur laquelle repose l'élément d'obturation enroulé sur lui-même autour de la barre de seuil, en position inactivée, le caisson présentant une première partie fixe destinée à être fixée à chaque mur et contre le plafond et comprenant les deux flancs latéraux, la cloison dorsale et le couvercle, et une deuxième partie montée pivotante frontalement sur la première partie, la deuxième partie pivotante comprenant au moins une partie de la base, de telle sorte qu'en position ouverte, la base pivote et libère l'élément d'obturation qui peut se dérouler par gravité,
- le caisson délimite un passage de hauteur déterminée entre la base du caisson et le sol ;
- l'élément d'obturation comprend un premier bord transversal destiné à être fixé à la traverse supérieure et un second bord transversal destiné à être fixé à un élément longitudinal constituant une barre de seuil mobile apte à être fixée, par au moins un organe de butée et de fixation réversible, entre le sol et les montants du dormant pour obturer réversiblement le passage, un premier et un second bord latéral de l'élément d'obturation étant fixés chacun à un montant du dormant lorsque le dispositif est en position activée.

Selon des modes de réalisation particuliers :
- le passage peut présenter une hauteur prise entre la base du caisson et le sol comprise entre 2 mètres et 2,2 mètres, de préférence entre 2,05 mètres et 2,15 mètres, avantageusement 2,1 mètres ;
- le dormant peut comprendre :
   - deux éléments longitudinaux muraux destinés à être fixés chacun à un mur pour former des montants,
   - un élément longitudinal transversal destiné à être fixé dans le caisson pour former une traverse supérieure reliant les deux montants,
   - un deuxième élément longitudinal transversal formant la barre de seuil mobile, et fixé au second bord transversal de l'élément d'obturation ;
- le caisson peut être également conformé pour abriter des joints de fixation de l'élément d'obturation sur les montants du dormant, en position activée ;
- les éléments longitudinaux muraux des montants et l'élément longitudinal transversal de la traverse supérieure peuvent être fixés par des équerres ou par des pièces de jonction comprenant une face frontale munie d'une gorge longitudinale courbe apte à connecter une gorge d'un élément longitudinal mural d'un montant avec une gorge d'un élément longitudinal transversal de la traverse supérieure ;
- l'organe de butée et de fixation réversible peut comprendre une plaque de butée agencée à l'extrémité inférieure de chaque montant, contre une face dorsale opposée à la face frontale et dépassant sous l'extrémité inférieure du montant qui est agencée à la distance déterminée du sol ;
- l'organe de butée et de fixation réversible peut comprendre, en outre, un organe de fixation de la barre de seuil sous l'extrémité inférieure de chaque montant ;
- l'organe de butée et de fixation réversible peut comprendre, en outre, une lame-ressort destinée à être fixée entre un montant et la barre de seuil ;
- l'organe de fixation peut être choisi parmi un loquet, un ergot ou une goupille destiné(e) à entrer dans un orifice de la barre de seuil ou inversement, et une pièce mâle/femelle destinée à coopérer avec une pièce complémentaire femelle/mâle portée par les montants et/ou la barre de seuil ;
- en position inactivée dans laquelle l'élément d'obturation est enroulé sur lui-même, un bord transversal supérieur de l'élément d'obturation peut être fixé dans une gorge de de la traverse supérieure par un joint de fixation, et une portion supérieure seulement de chaque bord latéral de l'élément d'obturation est fixée dans une gorge d'un montant du dormant par une portion de joint de fixation, ladite portion de joint de fixation étant maintenue contre chaque montant en force dans la gorge et par un organe de retenue empêchant le joint de sortir en force de la gorge ; et/ou
- l'organe de retenue du joint peut comprendre une pince, une vis ou une goupille.

L'invention a également pour objet un procédé de mise en œuvre du dispositif précédent pour obstruer d'urgence un passage, le procédé comprenant les étapes suivantes :
A) pivotement de la partie pivotante du caisson pour ouvrir le caisson et libérer ledit second élément d'obturation ;
B) passage des extrémités de la barre de seuil sous les extrémités inférieures des montants jusqu'à ce qu'elles soient en butée contre l'organe de butée et de fixation réversible ;
C) activation de l'organe de butée et de fixation réversible pour fixer la barre de seuil sous les montants;
D) insertion des bords latéraux de l'élément d'obturation dans les gorges longitudinales des montants ; et
E) insertion en force d'un joint de fixation de manière à coincer les bords latéraux dans les gorges longitudinales des montants de manière étanche.

D'autres caractéristiques de l'invention seront énoncées dans la description détaillée ci-après, faite en référence aux dessins annexés, qui représentent, respectivement :
[Fig. 1], une vue schématique en perspective d'un exemple de réalisation d'un dispositif de cloisonnement d'urgence selon l'invention, en position inactivée, dans lequel le caisson comprend une bâche enroulée autour d'une barre de seuil, protégée de la poussière et maintenue suspendue à une distance déterminée du sol grâce au caisson ;
[Fig. 2], une vue schématique en perspective de l'exemple de réalisation de la figure 1, en position activée, dans laquelle la bâche est tendue et fixée de manière étanche aux montants du dispositif, le caisson étant refermé ;
[Fig. 3], une vue schématique partielle de face d'un exemple de fixation de la traverse supérieure aux montants du dispositif de la figure 1 ;
[Fig. 4], une vue schématique en coupe longitudinale selon la ligne IV-IV d'un dispositif de cloisonnement d'urgence selon l'invention en position inactivée, avant activation ;
[Fig. 5], une vue schématique en coupe longitudinale du dispositif de cloisonnement d'urgence de la figure 4 en cours d'activation ;
[Fig. 6], une vue schématique en coupe longitudinale du dispositif de cloisonnement d'urgence de la figure 5 en position activée ;
[Fig. 7], une vue schématique en perspective de face du caisson équipant le dispositif de cloisonnement d'urgence selon l'invention ;
[Fig. 8], une vue schématique en perspective de face d'un premier mode de réalisation d'un caisson selon l'invention, en cours d'activation, et dans lequel la base pivotante s'étend jusqu'à la cloison dorsale et comprend des encoches de passage des montants ;
[Fig. 9], une vue schématique en plan vue de dessous du caisson de la figure 8 en position fermée ;
[Fig. 10], une vue schématique en perspective de face du caisson de la figure 8 en position activée avant fermeture du caisson ;
[Fig. 11], une vue schématique en perspective de face du caisson de la figure 10 après fermeture du caisson ;
[Fig. 12], une vue schématique en perspective d'un exemple de fixation de la barre de seuil sous les montants du dispositif selon l'invention, en position activée.
[Fig. 13], une vue schématique en perspective de face d'un deuxième mode de réalisation d'un caisson selon l'invention, en cours d'activation, et dans lequel la base comprend une partie pivotante et une partie fixe, solidaire de la cloison dorsale, la partie fixe de la base comprenant des encoches de passage des montants ;
[Fig. 14], une vue schématique en plan vue de dessous du caisson de la figure 13 en position fermée ; et
[Fig. 15], une vue schématique en perspective d'un dispositif de cloisonnement d'urgence d'un passage de grande largeur, le dispositif comprenant des étais aptes à être logés dans le caisson.

Sur les figures 1, 2, 8, 10 et 13, le caisson est illustré en transparence (totalement ou partiellement) afin de montrer les structures qu'il abrite (montants 102, traverse supérieure 103, élément d'obturation souple B1, joint de fixation J, aimants de maintien 237).

La figure 1 illustre un dispositif de cloisonnement d'urgence selon l'invention, installé dans passage délimité par un sol S, un plafond P et deux murs M. dans la suite de l'exposé, le passage décrit est un couloir.

Le dispositif selon l'invention est décrit par la suite par référence à cette position d'utilisation en faisant référence aux murs, au plafond et au sol, mais, bien entendu, ces structures du passage ni le passage lui-même ne font pas partie de l'invention. Ces références aux structures du passage servent donc juste à décrire le dispositif selon l'invention par référence à sa position d'utilisation, qu'il soit en position inactivée, c'est-à-dire en position standard ne nécessitant aucun cloisonnement du passage, ou en position activée dans laquelle le dispositif cloisonne le passage.

Selon l'invention, le dispositif 100 comprend un dormant rigide 101 formé d'éléments longitudinaux verticaux et transversaux 101a.

Chaque élément longitudinal 101a comprenant une face frontale 101c munie d'au moins une gorge longitudinale 101b de fixation d'un bord d'un élément d'obturation souple B1, tel qu'une bâche, au moyen d'un joint de fixation en force J dudit bord dans la gorge longitudinale 101b.

De préférence, les éléments longitudinaux sont constitués par des profilés métalliques mis aux dimensions du couloir.

Puisque le dispositif selon l'invention est destiné à être installé à demeure (même s'il peut être retiré sans avoir à modifier la maçonnerie), les profilés peuvent être mis à la mesure de la hauteur des murs et de la largeur du couloir en découpant les profilés, lors de l'installation. Alternativement, les éléments longitudinaux peuvent être constitués chacun d'au moins deux profilés télescopiques permettant la mise à la mesure.

Selon un aspect de l'invention, le dormant 101, une fois installé dans le couloir, comprend des montants 102 fixés aux murs M de manière à ce qu'une extrémité inférieure 102a des montants 102 soit agencée à une distance déterminée d1 du sol.

Le dormant du dispositif selon l'invention comprend, en outre, une traverse supérieure 103 fixée à l'intérieur d'un caisson 230.

Le dispositif de cloisonnement d'urgence selon l'invention comprend, en effet, un caisson 230 s'étendant de mur-à-mur et comprenant deux flancs latéraux 231 s'étendant face à face chacun contre un mur M opposé, une face frontale transversale 232 s'étendant entre les murs M et reliant les flancs latéraux 231, une cloison dorsale 233 (voir figure 4) opposée à la face frontale transversale 232, un couvercle 234 fixé contre le plafond, et une base 235 sur laquelle repose l'élément d'obturation B1 enroulé sur lui-même autour d'une barre de seuil 105 (voir explication ci-après), en position inactivée.

Par fixé contre le plafond, on comprend que le caisson peut être fixé au plafond par exemple au moyen de vis traversant le couvercle, mais il peut également être fixé aux murs, par exemple au moyen de vis traversant les flancs latéraux, du moment que le couvercle est contre le plafond ou au plus près du plafond. Dans ce dernier cas, un joint périphérique peut être déposé entre le couvercle et le plafond pour éviter l'accumulation de poussières. Alternativement, le couvercle peut former un angle supérieur à 90° avec la face frontale et la cloison dorsale pour que les poussières glissent et ne s'accumulent pas.

Selon l'invention, le caisson 230 comprend une première partie fixe 230A destinée à être fixée à chaque mur et à la traverse intermédiaire 104, et une deuxième partie 230B montée pivotante frontalement sur la première partie fixe 230A. Par « frontalement » on entend que le pivot 236 entre la partie fixe 230A et la partie pivotante 230B se trouve, vue en coupe longitudinale selon la ligne X-X, du côté de la face frontale 101c des éléments longitudinaux, c'est-à-dire du côté de la gorge longitudinale 101b.

La première partie fixe 230A du caisson 230 comprend les deux flancs latéraux 231, la cloison dorsale 233 et le couvercle 234. La deuxième partie pivotante 230B comprend au moins une partie la face frontale transversale 232 et au moins une partie de la base 235.

Les figures 8 et 9 illustrent un mode de réalisation dans lequel la base pivotante s'étend jusqu'à la cloison dorsale et comprend des encoches de passage des montants, alors que les figures 13 et 14 illustrent un mode de réalisation dans lequel la base comprend une partie pivotante et une partie fixe, solidaire de la cloison dorsale, la partie fixe de la base comprenant des encoches de passage des montants.

Ainsi, en position ouverte, la base 235 (ou une partie de la base) pivote en même temps que la face frontale transversale 232 (en tout ou partie selon que le pivot 236 se trouve à la jonction du couvercle 234 et de la face frontale transversale 232, ou qu'il se trouve, comme illustré sur les figures, au sein de la face frontale transversale 232). La base 235 ainsi basculée libère l'élément d'obturation B1 qui peut se dérouler par gravité.

Le caisson 230 délimite un passage inférieur 120 entre la base 235 du caisson et le sol S. En position inactivée, ce passage inférieur 120 est libre.

Avantageusement, le caisson et conformé pour présenter une hauteur prise entre son couvercle et sa base telle que le passage 120 présente une hauteur déterminée h1 (prise entre la base 235 du caisson et le sol S) suffisante pour qu'un adulte de taille standard puisse faire pivoter la partie pivotante du caisson en levant les bras, sans avoir à utiliser un escabeau.

Typiquement, la hauteur déterminée h1 est comprise entre 2 mètres et 2,2 mètres, de préférence entre 2,05 mètres et 2,15 mètres, avantageusement 2,1 mètres. Spécifiquement, la hauteur déterminée h1 choisie pour être similaire à celle des portes standard, par exemple 2,04 mètres en France.

Selon un autre aspect de l'invention, l'élément d'obturation B1 comprend un premier bord transversal B1a destiné à être fixé à la traverse supérieure 103 et un second bord transversal B1b destiné à être fixé à un élément longitudinal 101a constituant une barre de seuil mobile 105 apte à être fixée, par au moins un organe de butée et de fixation réversible 140, entre le sol S et les montants 102 du dormant 101 pour obturer réversiblement le passage, un premier et un second bord latéral B1c (voir figure 8) de l'élément d'obturation B1 étant fixés chacun à un montant 102 du dormant 101 lorsque le dispositif est en position activée (voir figure 2).

Ainsi, l'agencement de l'élément d'obturation B1 dépend de la position activée ou inactivée.

En position activée, illustrée en figure 2, l'élément d'obturation B1 est fixé au dormant de manière périphérique et étanche. En d'autres termes, un premier et un second bord latéral B1c de l'élément d'obturation B1 sont fixés chacun à un montant du dormant lorsque le dispositif est en position activée.

Ainsi, le dormant 101 du dispositif 100 selon l'invention comprend :
- deux éléments longitudinaux 101a muraux destinés à être fixés chacun à un mur pour former les montants 102,
- un élément premier longitudinal 101a transversal destiné à être fixé à l'intérieur du caisson (soit sous le couvercle soit contre la cloison dorsale 233, directement au caisson ou à travers lui, per exemple fixé au plafond) pour former la traverse supérieure 103 reliant les deux montants 102,
- un deuxième élément longitudinal 101a transversal formant la barre de seuil mobile 105, et fixé au bord transversal inférieur B1b de l'élément d'obturation B1.

Avantageusement, l'élément d'obturation B1 comprend une ouverture à glissière O agencée pour créer une ouverture temporaire permettant le passage des ouvriers

Un exemple de fixation entre la traverse supérieure 103 et un montant 102 est illustré de manière agrandie en figure 3, où une extrémité de la traverse 103 est fixée au montant 102 par une équerre 106.

Alternativement, dans un mode de réalisation non illustré, les éléments longitudinaux muraux des montants et l'élément longitudinal transversal de la traverse supérieure peuvent être fixés par des pièces de jonction comprenant une face frontale munie d'une gorge longitudinale courbe apte à connecter une gorge d'un élément longitudinal 101a mural d'un montant 102 avec une gorge 101b d'un élément longitudinal 101a transversal de la traverse supérieure 103.

En combinaison, outre les équerres 106 (ou les pièces de jonctions), le dispositif peut comprendre, mais ça n'est pas obligatoire, des lames-ressorts 107 en prise au-dessus et en dessous de la traverse intermédiaire 104 et sur le montant 102. Ces lames augmentent la rigidité du montage.

Ces lames-ressorts ne sont pas obligatoires, car la rigidité est obtenue grâce au caisson qui est, de préférence dans le domaine hospitalier, en acier inoxydable.

Lle caisson étant fixé mur à mur et contre le plafond, et la structure du portant du dispositif de cloisonnement selon l'invention étant installée, l'installateur fixe le bord supérieur B1a de l'élément d'obturation B1 au niveau de la traverse supérieure 103. Pour cela, il insère les bords de l'élément d'obturation B1 dans les gorges des éléments longitudinaux de la traverse supérieure 103 et insère en force un joint J dans la gorge 104a.

De préférence, avant d'insérer le joint J, il est possible de prévoir des agrafes telles que celles décrites dans le document EP2921611 sous les termes « moyens de retenue 34 ».

Une fois le bord supérieur B1a de l'élément d'obturation B1 fixé sur la traverse supérieure 103, il la tend vers le sol et la met éventuellement à dimension en la découpant. Puis, il insère le bord inférieur de l'élément d'obturation B1 dans la gorge de la barre de seuil 105 et la fixe en insérant en force un joint J dans la gorge.

L'installateur fixe également la partie supérieure des bords latéraux B1c de l'élément d'obturation dans la gorge des montants 102.

L'installateur peut alors enrouler l'élément d'obturation B1 autour de la barre de seuil 105 en remontant vers le caisson.

Le reste des joints non fixé est enroulé et stocké dans le caisson avec l'élément d'obturation enroulé sur lui-même autour de la barre de seuil 105.

Les figures 4, 5 et 6 illustrent trois étapes de l'activation du dispositif de cloisonnement d'urgence selon l'invention.

En figure 4, le dispositif est en position inactivée. L'élément d'obturation B1 est enroulé sur lui-même autour de la barre de seuil 105 et enfermé dans le caisson 230. Il est ainsi supporté et protégé contre la traverse supérieure 103, c'est-à-dire suspendu à la traverse supérieure et maintenu à proximité, juste en dessous en étant reposé sur la base 235.

Le passage inférieur est donc libre et rien ne s'oppose au passage de personnes ou d'objets.

En début d'activation, illustré à la figure 5, la partie pivotante 230B est relevée (sens de la flèche F1) et le rouleau de l'élément d'obturation tombe par gravité vers le sol.

Cette étape est très rapide, car compte tenu de la hauteur h1 du caisson 230 l'utilisateur n'a pas besoin d'escabeau pour ouvrir le caisson. En outre, grâce au poids de la barre de seuil, l'élément d'obturation se déroule tout seul.

Il reste alors à glisser la barre de seuil 105 entre le sol S et les montants 102 du dormant, c'est-à-dire sous les extrémités inférieures des montants 102, comme illustré en figure 6, pour tendre l'élément d'obturation B1.

L'utilisateur active alors au moins un organe de butée et de fixation réversible, qui sera décrit par la suite, et fixe le reste des bords latéraux de l'élément d'obturation B1 contre les montants 102 au moyen d'un joint inséré en force dans la gorge des montants 102.

Le passage inférieur, situé sous la traverse intermédiaire, est alors obstrué de manière étanche par l'élément d'obturation B1, ce qui aboutit au cloisonnement du couloir.

Dans un mode de réalisation préféré, le joint fixant le bord supérieur de l'élément d'obturation B1 sur la traverse supérieure 103 est continu et se prolonge latéralement par une longueur de joint suffisante pour fixer les bords latéraux de l'élément d'obturation contre chaque montant 102 en position activée.

Ainsi, en position inactivée, ces longueurs de joints de part et d'autre de l'élément d'obturation B1 sont supportées dans le caisson 230.

Dans ce cas, un bord transversal supérieur de l'élément d'obturation B1 est fixé dans une gorge de la traverse supérieure 103 par un joint de fixation J, et une portion supérieure seulement de chaque bord latéral de l'élément d'obturation B1 est fixée dans une gorge d'un des montants du dormant par une portion de joint de fixation.

Dans le caisson, l'élément d'obturation B1 est préinstallé sur la traverse intermédiaire 104 contenue dans le caisson et sur la partie des montants verticaux 102 logée dans le caisson. Cela signifie que les bords latéraux et le bord transversal supérieur de l'élément d'obturation B1 sont insérés dans la rainure des faces frontales et bloqués en position à l'aide de la partie J1 du joint J inséré en force dans les rainures.

La partie restante J2 du joint du joint J qui n'est pas encore fixée est logée avec l'élément d'obturation B1 enroulé sur lui-même autour de la barre de seuil 105 dans le caisson 230.

Lorsque ce dernier est ouvert, la partie restante J2 du joint J est également libérée, et il ne reste plus à l'utilisateur qu'à continuer de fixer les bords latéraux de l'élément d'obturation B1 sur les faces frontales des montants 102 en insérant en force le joint dans les rainures.

Selon l'invention, le dispositif comprend, en outre, un organe de retenue empêchant ladite portion de joint de fixation J1 maintenue dans chaque montant de sortir en force de la gorge, par exemple lorsque l'élément d'obturation B1 est enroulé sur lui-même pour le mettre en position inactive. L'organe de retenue du joint comprend par exemple une pince, une vis ou une goupille, un pion sur ressort, etc.

Cela permet de conserver une amorce de fixation latérale de l'élément d'obturation B1 contre les montants 102, ce qui facilite la finalisation de la fixation pour aboutir à la position activée.

La figure 7 illustre une vue en perspective de face du caisson 230 équipant le dispositif de cloisonnement d'urgence selon l'invention, en position fermée (ou inactivée).

La figure 8 illustre le caisson de la figure 7, en cours d'activation, et dans lequel la base 235 de la partie pivotante 230B s'étend jusqu'à la cloison dorsale 233 et comprend des encoches 237 de passage des montants 102.

La figure 9 illustre le caisson de la figure 8, vu de dessous lorsque le caisson est en position fermée. On voit que le caisson n'empêche pas l'étanchéité de l'élément d'obturation B1. On voit également qu'en position fermée, la poussière ne peut entrer dans le caisson. À cette fin, le caisson 230 peut comprendre un ensemble de joints qui le rendent hermétique à l'air en position fermée, protégeant ainsi de la poussière l'élément d'obturation B1 enroulé sur lui-même autour de la barre de seuil 105.

La figure 10 illustre une vue schématique en perspective de face du caisson de la figure 8 en position activée avant fermeture du caisson. Comme précédemment, la barre de seuil 105 est fixée sous les montants afin d'agencer et tendre l'élément d'obturation B1.

Une fois l'élément d'obturation sorti du caisson 230, ce dernier est rabattu dans le sens de la flèche F2 pour être refermé, comme illustré en figure 11.

Afin d'être maintenu fermé (en position d'inactivation ou en position activée), le caisson comporte avantageusement des aimants 237 pour maintenir la partie pivotante 230B contre la partie fixe 230A.

La figure 12 illustre un exemple de réalisation d'un organe de butée et de fixation réversible destiné à maintenir la barre de seuil en position activée, c'est-à-dire sous les montants et au contact du sol.

On entend par « organe de butée et de fixation réversible », un organe de fixation formant à la fois une butée de position de la barre de seuil en position de cloisonnement (détrompeur et maintien en position relative avec les montants) et un moyen de fixation réversible de cette barre de seuil en position de cloisonnement.

Dans cet exemple de réalisation, chaque montant est muni d'un organe de butée et de fixation réversible 140 qui comprend une plaque de butée 141 agencée à l'extrémité inférieure du montant, contre une face dorsale 101d opposée à la face frontale 101c portant la gorge 101b.

La plaque de butée 141 dépasse sous l'extrémité inférieure du montant qui la porte, et qui est agencée à la distance déterminée d1 du sol.

Grâce à cette plaque de butée 141, l'utilisateur peut pousser au maximum la barre de seuil sous les montants, sans avoir à prendre soin de son positionnement sous les montants. Cette butée empêche également la barre de seuil de bouger dans sa direction pendant la position activée (par exemple en cas de coup de vent contre l'élément d'obturation B1.

L'organe de butée et de fixation réversible 140 comprend, en outre, un organe de fixation 142 de la barre de seuil 105 sous l'extrémité inférieure de chaque montant.

Dans l'exemple illustré en figure 12, l'organe de fixation est un loquet 142, mais d'autres structures peuvent être choisies, comme par exemple un ergot ou une goupille destiné(e) à entrer dans un orifice de la barre de seuil ou inversement. Plus généralement, l'organe de fixation comprend une pièce mâle/femelle destinée à coopérer avec une pièce complémentaire femelle/mâle portée par les montants et/ou la barre de seuil.

Dans un mode de réalisation possible, l'organe de butée et de fixation réversible 140 peut comprendre, en outre, une lame-ressort 143 destinée à être fixée entre un montant 102 et la barre de seuil 105.

Ces lames-ressorts 143 sont particulièrement utiles à cet endroit, c'est-à-dire de chaque côté de la barre de seuil 105, car elles fournissent une force verticale supplémentaire qui contraint la barre de seuil contre le sol et renforce l'étanchéité du cloisonnement.

La figure 13 illustre un deuxième mode de réalisation d'un caisson selon l'invention, en cours d'activation, et dans lequel la base 235 comprend une partie pivotante 235a et une partie fixe 235b, solidaires de la cloison dorsale 233. Dans ce cas, la partie fixe 235b de la base 235 comprend les encoches 237a de passage des montants 102.

La figure 14 illustre le caisson selon ce deuxième mode de réalisation vu de dessous et en position fermée.

La figure 15 illustre le cas d'un passage à équiper présentant une grande largeur en deux murs M (dont l'un est symbolisé en pointillé par souci de clarté).

Dans ce cas, il peut arriver que la force exercée par l'élément d'obturation sur la barre de seuil soulève celle-ci (par exemple en cas de courant d'air).

L'un des avantages procurés par le caisson rigide selon l'invention est qu'il peut être conformé pour abriter des étais aptes à être logés dans le caisson pendant la position d'inactivation, et qui peuvent être utilisés lors de l'activation.

En effet, le caisson, de par sa rigidité et sa résistance mécanique, permet de loger des étais de soutien 300, notamment lorsque le dispositif de cloisonnement d'urgence selon l'invention équipe un passage de grande largeur.

Ainsi, une fois la barre de seuil 105 installée sous les extrémités inférieures des montants 102, l'utilisateur passe, par l'ouverture à glissière O, du côté dorsal du dispositif (c'est-à-dire de l'autre côté de l'élément d'obturation B1, du côté opposé aux faces frontales des montants longitudinaux 102, puis installe les étais 300 en appui entre le caisson 230 (par exemple contre la base 235) et la barre de seuil 105, ce qui permet de plaquer cette dernière contre le sol et évite qu'elle ne se courbe vers le haut, entraînée par l'élément d'obturation B1 par exemple en cas de courant d'air.

Ainsi, d'une manière générale, le dispositif de cloisonnement selon l'invention comprend fonctionnellement un cadre formé par les éléments longitudinaux 101a.

Le cadre n'est pas fermé en position inactivée (la barre de seuil est logée dans le caisson), et fermé en position activée, lorsque la barre de seuil est fixée sous les montants 102.

Le dispositif de cloisonnement selon l'invention est économique, facile à installer et surtout facile et rapide à activer en cas de nécessité.

Il est démontable si nécessaire, et particulièrement, bien que non exclusivement, adapté au domaine hospitalier afin de cloisonner une partie de l'hôpital très rapidement.

L'élément d'obturation souple peut facilement être recouvert d'informations visuelles utiles en cas de cloisonnement : avertissement, plan d'évacuation alternatif, etc.

Un dispositif selon l'invention est donc particulièrement utile dans ce domaine, car son activation est rapide et permet au personnel de se consacrer à d'autres tâches urgentes.

En outre, sa facilité de mise en œuvre permet à n'importe qui de l'activer, sans compétence particulière, sans outil, et sans se mettre en position risquée (par exemple en équilibre sur un escabeau).

Il peut être adapté à n'importe quel passage, grâce à la hauteur du caisson qui permet d'abaisser la partie activable à hauteur de personne moyenne les bras tendus.

En outre, son entretien est aisé, car le caisson ne présente aucune partie horizontale susceptible d'accumuler de la poussière.

Le cloisonnement d'urgence comprend les étapes suivantes :
A) pivotement de la partie pivotante 230B du caisson pour ouvrir le caisson 230 et libérer ledit second élément d'obturation ;
B) passage des extrémités de la barre de seuil sous les extrémités inférieures des montants jusqu'à ce qu'elles soient en butée contre l'organe de butée et de fixation réversible ;
C) activation de l'organe de butée et de fixation réversible pour fixer la barre de seuil sous les montants ;
D) insertion des bords latéraux de l'élément d'obturation B1 dans les gorges longitudinales des montants ; et
E) insertion en force d'un joint de fixation de manière à coincer les bords latéraux dans les gorges longitudinales des montants de manière étanche.

Le dispositif de cloisonnement d'urgence selon l'invention se déplie rapidement, sans électricité ni mécanisme. Il s'installe facilement et ne nécessite aucuns travaux d'installation électrique.

La hauteur de caisson peut être adaptée à la hauteur du passage à équiper pour s'assurer que l'ouverture du caisson soit réalisable simplement en tendant les bras vers le haut, sans nécessité d'escabeau.

## Revendications

1. Dispositif de cloisonnement d'urgence d'un passage de type délimité par un sol (S), un plafond (P) et deux murs (M), entre une position inactivée dans laquelle le passage est libre, et une position activée dans laquelle le passage est obstrué, le dispositif comprenant, par référence à la position d'utilisation, un dormant rigide (101) formé d'éléments longitudinaux verticaux et transversaux (101a), chaque élément longitudinal comprenant une face frontale munie :
- d'au moins une gorge longitudinale (101b) de fixation d'un bord d'un élément d'obturation souple (B1), tel qu'une bâche, et
- d'un joint de fixation en force (J) dudit bord dans la gorge longitudinale (101b),
**caractérisé en ce que** :
- le dormant (101) comprend deux éléments longitudinaux (101a) muraux destinés à être fixés chacun à un mur pour former des montants (102) de manière à ce qu'une extrémité inférieure (102a) des montants (102) soit agencée à une distance déterminée (d1) du sol (S), et un élément longitudinal (101a) transversal destiné à être fixé au plafond (P) pour former une traverse supérieure (103),
- le dispositif comprend, en outre, un caisson (230) s'étendant de mur à mur, en position d'utilisation, et comprenant deux flancs latéraux (231) s'étendant face à face chacun contre un mur (M) opposé, une face frontale transversale (232) s'étendant entre les murs (M) et reliant les flancs latéraux (231), une cloison dorsale (233) opposée à la face frontale (232), un couvercle (234) fixé contre le plafond, et une base (235) sur laquelle repose l'élément d'obturation (B1) enroulé sur lui-même autour de la barre de seuil (105), en position inactivée, le caisson présentant une première partie fixe (230A) fixée à chaque mur et contre le plafond et comprenant les deux flancs latéraux (231), la cloison dorsale (233) et le couvercle (234), et une deuxième partie (230B) montée pivotante frontalement sur la première partie, la deuxième partie pivotante (230B) comprenant au moins une partie de la base (235), de telle sorte qu'en position ouverte, la base (235) pivote et libère l'élément d'obturation (B1) qui peut se dérouler par gravité,
- le caisson délimite un passage (120) de hauteur déterminée (h1) entre la base (235) du caisson et le sol (S) ;
- l'élément d'obturation (B1) comprend un premier bord transversal (B1a) fixé à la traverse supérieure (103) et un second bord transversal (B1b) fixé à un élément longitudinal (101a) constituant une barre de seuil mobile (105) autour de laquelle est enroulée le second élément d'obturation souple en position inactivée, la barre de seuil mobile (105) étant fixée, en position activée, par au moins un organe de butée et de fixation réversible (140), entre le sol (S) et les montants (102) du dormant (101) pour obturer réversiblement le passage, un premier et un second bord latéral de l'élément d'obturation (B1) étant fixés chacun à un montant (102) du dormant (101) lorsque le dispositif est en position activée.

2. Dispositif de cloisonnement selon la revendication 1, dans lequel le passage présente une hauteur (h1) prise entre la base (235) du caisson et le sol (S) comprise entre 2 mètres et 2,2 mètres, de préférence entre 2,05 mètres et 2,15 mètres, avantageusement 2,1 mètres.

3. Dispositif de cloisonnement selon la revendication précédente, dans lequel le caisson (230) est également conformé pour abriter des joints de fixation (J) de l'élément d'obturation (B1) sur les montants (102) du dormant (101), en position activée.

4. Dispositif de cloisonnement selon l'une quelconque des revendications 1 à 3, dans lequel les éléments longitudinaux muraux (101a) des montants et l'élément longitudinal transversal (101a) de la traverse supérieure sont fixés par des équerres (106) ou par des pièces de jonction (108) comprenant une face frontale munie d'une gorge longitudinale courbe aptes à connecter une gorge (101b) d'un élément longitudinal (101a) mural d'un montant (102) avec une gorge (101b) d'un élément longitudinal (101a) transversal de la traverse supérieure (103).

5. Dispositif de cloisonnement selon l'une quelconque des revendications 1 à 4, dans lequel l'organe de butée et de fixation réversible (140) comprend une plaque de butée (141) agencée à l'extrémité inférieure (102a) de chaque montant (102), contre une face opposée à la face frontale (101c) et dépassant sous l'extrémité inférieure (102a) du montant (102) qui est agencée à la distance déterminée du sol (S).

6. Dispositif de cloisonnement selon la revendication précédente, dans lequel l'organe de butée et de fixation réversible (140) comprend en outre un organe de fixation (142) de la barre de seuil (105) sous l'extrémité inférieure (102a) de chaque montant (102).

7. Dispositif de cloisonnement selon la revendication précédente, dans lequel l'organe de butée et de fixation réversible (140) comprend en outre une lame-ressort (143) destinée à être fixée entre un montant (102) et la barre de seuil (105).

8. Dispositif de cloisonnement selon la revendication précédente, dans lequel l'organe de fixation (142) est choisi parmi un loquet, un ergot ou une goupille destiné(e) à entrer dans un orifice de la barre de seuil (105) ou inversement, et une pièce mâle/femelle destinée à coopérer avec une pièce complémentaire femelle/mâle portée par les montants (102) et/ou la barre de seuil (105).

9. Dispositif de cloisonnement selon l'une quelconque des revendications 3 à 8, dans lequel, en position inactivée dans laquelle l'élément d'obturation (B1) est enroulé sur lui-même, le bord transversal supérieur (B1a) de l'élément d'obturation (B1) est fixé dans une gorge de la traverse supérieure (103) par le joint de fixation (J), et une portion supérieure seulement de chaque bord latéral de l'élément d'obturation (B1) est fixée dans une gorge (101b) d'un des montants (102) du dormant (101) par une portion de joint de fixation (J), ladite portion de joint de fixation (J) étant maintenue contre chaque montant (102) en force dans la gorge (101b) et par un organe de retenue empêchant le joint (J) de sortir en force de la gorge (101b).

10. Dispositif selon la revendication précédente, dans lequel l'organe de retenue du joint (J) comprend une pince, une vis ou une goupille.

11. Procédé de cloisonnement d'urgence d'un passage délimité par un sol (S), un plafond (P) et des murs (M), avec un dispositif de cloisonnement d'urgence selon l'une quelconque des revendications 1 à 10, comprenant les étapes suivantes :
A) pivotement de la partie pivotante du caisson pour ouvrir le caisson et libérer ledit second élément d'obturation ;
B) passage des extrémités de la barre de seuil (105) sous les extrémités inférieures des montants (102) jusqu'à ce qu'elles soient en butée contre l'organe de butée et de fixation réversible (140);
C) activation de l'organe de butée et de fixation réversible (140) pour fixer la barre de seuil (105) sous les montants (102);
D) insertion des bords latéraux de l'élément d'obturation (B1) dans les gorges longitudinales (101b) des montants (102); et
E) insertion en force d'un joint de fixation (J) de manière à coincer les bords latéraux dans les gorges longitudinales (101b) des montants (102) de manière étanche.
